# EUROPÄISCHE PATENTSCHRIFT

(11) **EP 0 884 440 B1**
(45) Veröffentlichungstag und Bekanntmachung des Hinweises auf die Patenterteilung: **20.02.2002**
(21) Anmeldenummer: 98110385.6
(22) Anmeldetag: 06.06.1998
(51) Int. Cl.: E05B 65/20, E05B 65/19, E05B 5/00

(54) **Verschluss für Türen, Hauben, Klappen od. dgl., insbesondere von Fahrzeugen, wie Kraftfahrzeugen**
Closure for doors, bonnets, tailgates or the like, in particular for vehicles, such as motor vehicles
Dispositif de fermeture pour portes, capots, hayons ou similaires, notamment de véhicule, tel que véhicule automobile

(30) Priorität: 10.06.1997 DE 19724318
(43) Veröffentlichungstag der Anmeldung: 16.12.1998
(73) Patentinhaber: HUF HÜLSBECK & FÜRST GMBH & CO. KG, 42551 Velbert (DE)
(72) Erfinder: SPIES, Wolfgang Uwe, 42781 Haan (DE)
(74) Vertreter: Mentzel, Norbert, Dipl.-Phys.

(56) Entgegenhaltungen:
- EP-A- 0 430 732
- EP-A- 0 646 688
- US-A- 2 075 829

## Beschreibung

Die Erfindung richtet sich auf einen Verschluss der im Oberbegriff des Anspruches 1 angegebenen Art, der insbesondere als Heckverschluss im Kofferraumdeckel eines Kraftfahrzeugs verwendet wird. Ein Schloss hält den Kofferraumdeckel normalerweise fest. Durch Betätigen einer Handhabe wird das Schloss geöffnet, wenn der Verschluss sich in einer wirksamen Stellung befindet, die z.B. durch Schlüsselbetätigung eines Schließzylinders erreicht werden kann. Die Handhabe steht unter einer Rückstellkraft, um nach ihrer Betätigung selbsttätig wieder in ihre Ausgangsstellung zurück zu kehren.

Bei dem bekannten Verschluss dieser Art (EP 0 430 732 A1) besteht die Handhabe aus einer Platte, die eine Rückstellkraft durch eine Blattfeder erhält. Diese Blattfeder wirkt in Bewegungsrichtung der Platte und drückt die betätigte Platte in ihre Ausgangsposition im Gehäuse unmittelbar zurück. Es gibt keine Rastmittel, welche die Rückstellkraft der Blattfeder ersetzen könnten.

Bei einem Verschluss anderer Art (US 2 075 829 A) wird ein Dreh-Ziehgriff durch eine Druckfeder in seiner Ausgangsposition gehalten. Diese Druckfeder wirkt über einen Stift auf eine vom Drehpunkt des Ziehgriffs entfernten Stelle des Griffs und erzeugt so ein Drehmoment. Rastfunktionen sind nicht vorgesehen.

Bei einem anderen Verschluss mit einem Ziehgriff (EP 0 646 688 A1) wirkt ein federbelasteter Raststift auf eine Kupplungseinrichtung, um den Ziehgriff nach seiner Montage mit einer Zugstange zu verbinden. Für die Rückstellung des Ziehgriffs wird eine Druckfeder verwendet, die auf die Zugstange wirkt. Diese Druckfeder hat keine Rastfunktion.

Der Erfindung liegt die Aufgabe zugrunde, einen zuverlässigen, platzsparenden Verschluss der im Obergriff des Anspruches 1 genannten Art zu entwickeln, der noch weitere Funktionen aufweist. Dies wird erfindungsgemäß durch Hinzutritt der im Kennzeichen des Anspruches 1 angeführten Maßnahmen erreicht, denen folgende besondere Bedeutung zukommt.

Die Erfindung verwendet eine Rasteinrichtung, die eine doppelte Funktion erfüllt. Die erste Funktion dieser Rasteinrichtung besteht zunächst darin, die Handhabe in ihrer Ausgangsposition zu fixieren. Die Rasteinrichtung erfüllt aber auch eine zweite, neue Funktion, nämlich die Rückstellkraft für die Handhabe zu erzeugen. Man nutzt nämlich die Kraftbelastung des beweglichen Rastelements zusätzlich noch dazu, um eine Kraftkomponente zu erzeugen, die in Richtung der Rückstellkraft auf die Handhabe wirkt. Dadurch wird ein zusätzliches Rückstellglied, wie eine Rückstellfeder, eingespart, zusammen mit den dazu erforderlichen Angriffselementen an der Handhabe und am Gehäuse. Vorteilhaft bildet man die Handhabe als Griffplatte aus.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: einen Querschnitt durch eine zum Verschluss gehörende Handhabe, die hier als Griffklappe ausgebildet ist, und zwar in ihrer Einbaulage in einer Heckklappe eines Fahrzeugs, wobei die Schnittführung aus der Schnittlinie I - I von Fig. 3 zu erkennen ist,
- Fig. 2: die Seitenansicht des in Fig. 1 gezeigten Verschlusses mit zugehörigem elektrischen Schalter,
- Fig. 3: die Rückansicht des Verschlusses von Fig. 1, teilweise im Ausbruch, und
- Fig. 4,: in starker Vergrößerung und im Schnitt, ein Detail der in Fig. 1 gezeigten Griffklappe, wobei die Schnittführung durch die Schnittlinie IV - IV von Fig. 1 verdeutlicht ist.

Der erfindungsgemäße Verschluss umfasst außer einem durch einen Schlüssel betätigbaren Schließzylinder 31 noch eine mit 10 gekennzeichnete Handhabe, deren wichtigster Bestandteil eine Griffklappe 13 ist. Zur Handhabe 10 gehört noch ein Handhaben-Gehäuse 11, das eine Griffmulde 12 aufweist. Das Handhaben-Gehäuse 11 ist in einer Heckklappe 100 eines Kraftfahrzeugs integriert. Die Griffklappe 13 ist über eine Schwenkachse 15 im Handhaben-Gehäuse 11 schwenkbar gelagert. Sie befindet sich aufgrund einer noch näher zu beschreibenden, besonderen federbelasteten Rückstelleinrichtung normalerweise in der in Fig. 1 ausgezogen gezeichneten Position, die nachfolgend "Ausgangsposition" bezeichnet werden soll. Die Griffklappe 13 kann, wie aus Fig. 1 zu erkennen ist, von einer menschlichen Hand 59 betätigt werden, wodurch sie eine Schwenkbewegung im Sinne des Pfeiles 16 ausführt. Die Griffklappe 13 gelangt dabei in die strichpunktiert in Fig. 1 angedeutete Gegenposition 13', die nachfolgend "Betätigungsposition" genannt werden soll.

Die Griffklappe 13 ist mit einem aus Fig. 2 und 3 ersichtlichen Zapfen 80 versehen, der durch einen Durchbruch aus dem Inneren des Handhaben-Gehäuses 11 herausragt. An der Außenseite dieses Gehäuses 11 ist ein Schalter 94 angebracht, mit dessen Schaltelement 83 der Zapfen 80 zusammenwirkt. Das Schaltelement 83 umfasst Kontaktteile die geöffnet sind, wenn sich die Griffklappe 13 in ihrer Ausgangsposition befindet. Ist die Griffklappe in ihre Betätigungsposition 13' gelangt, so sind die Kontaktteile des Schalters 94 geschlossen. In diesem Fall wird ein elektrischer Antrieb wirksam gesetzt, der auf das zugehörige Schloss wirkt und es öffnet. Die Griffklappe 13 und der Innenraum des Handhaben-Gehäuses 11 sind von einer elastischen Haut 101 verkleidet. Die elastische Haut 101 sorgt für eine wasserdichte, schmutzfreie Integration der ganzen Handhabe 10 in der Heckklappe 100.

Die Griffklappe 13 wird durch eine Rasteinrichtung 102, 103 in ihrer Ausgangsposition gehalten. Wie bereits erwähnt wurde, erfüllt aber diese Rasteinrichtung 102, 103 zugleich eine weitere Funktion, was anhand von Fig. 4 näher erläutert ist.

Die Rasteinrichtung umfasst zunächst ein elastisches, vorspannbares Element 102, welches als bewegliches Teil eine federbelastete Kugel 104 umfasst. Diese Kugel 104 steht unter der Wirkung einer Druckfeder 105, die mit der Kugel 104 in ein Gehäuse 106 integriert ist und mit dieser eine Baueinheit bildet. Diese Baueinheit 104, 105, 106 ist, wie aus Fig. 3 zu ersehen ist, in eine Seitenkante 107 der Griffklappe 13 eingelassen. Dadurch ist die federbelastete Kugel 104 gegen die Seitenwand des Handhaben-Gehäuses 11 gerichtet. In Fig. 4 sind auch die beiden Positionen 13 und 13' der Griffplatte zusammen mit dem Pfeil 16 ihrer Schwenkbewegung angedeutet. Die seitliche Stufe 108 dient als Gegen-Rastelement 103; sie ist im wesentlichen formfest aber in besonderer Weise profiliert.

Diese Profilierung besteht darin, dass das Gegen-Rastelement 103 eine Neigungsfläche 112 ist, die unter einem Neigungswinkel zur Schwenkbewegung 16 verläuft. Diese Neigung 112 sorgt dafür, dass das elastische Glied 102 in der Ausgangsposition 13 der Griffplatte mehr entlastet ist, als in der Betätigungsposition 13'. Das Rastelement 102 ist daher bestrebt in seine maximal entspannte Position 13 zu gelangen; es wird versuchen auf der Neigungsfläche 112 möglichst weit auszufahren. Die maximale Entlastung ist erreicht, wenn die federbelastete Kugel 104 hinter die Stufenkante 109 gelangt ist. Dann liegt die aus Fig. 4 ersichtliche Ausgangsposition 13 der Griffplatte vor, die damit durch eine gewisse Festhaltekraft fixiert ist. So kommt die Rastwirkung zustande.

Bewegt man die Griffklappe in ihre Betätigungsposition 13', so drückt sich die Kugel zunehmend ein und gelangt schließlich in ihre Eindrückposition 104' von Fig. 4. Dadurch wird die Druckfeder in ihre aus Fig. 4 ersichtliche zusammengedrückte Lage 105' gebracht. Es entsteht eine im Sinne des Pfeils 110 von Fig. 4 wirkende Kraft, die auf die verschwenkte Griffklappe 13' einwirkt. Das erzeugt an der Neigungsfläche 112 des Handhaben-Gehäuses eine im Rückschwenksinne der Griffklappe wirkende Kraftkomponente 111. Es entsteht ein auf die Griffklappe 13' einwirkendes Rückstellmoment. Das Rückstellmoment ist also bestrebt, die Griffklappe wieder in ihre Ausgangsposition 13 zurückzuführen.

Die erfindungsgemäße Rasteinrichtung 102, 103 ist also zugleich zur Erzeugung der Rückstellkraft 111 der Griffklappe wirksam. Dies erlaubt eine raumsparende Konstruktion und mindert die dafür erforderlichen Bauteile. Außerdem lässt die Kombination aus Rückstellkraft und Rastelement ein Knackgeräusch bei der Betätigung 16 der Griffklappe entstehen, wenn man sie zwischen den beiden Positionen 13, 13' überführt. Dieses Knackgeräusch ist für den Benutzer hörbar und signalisiert ihm die erfolgreiche Umstellung des Schalters 94, der, wie bereits erwähnt wurde, motorisch für eine Umsteuerung des Schlosses sorgt.

### Bezugszeichenliste:

- 10: Handhabe
- 11: Handhaben-Gehäuse
- 12: Griffmulde von 11
- 13: Griffklappe von 10 (Ausgangsposition)
- 13': Betätigungsposition von 13

- 15: Schwenkachse von 13
- 16: Pfeil der Betätigung von 10 bzw. 13, Schwenkbewegung

- 31: Schließzylinder

- 59: menschliche Hand (Fig. 1)

- 80: Zapfen an 13

- 83: Schaltelement von 94

- 94: Schalter an 13

- 100: Heckklappe
- 101: elastische Haut bei 10
- 102: Rasteinrichtung, elastisches Rastelement
- 103: Rasteinrichtung, Gegen-Rastelement
- 104: Kugel (Ausgangsposition)
- 104': Eindrückposition von 104
- 105: Druckfeder für 104 (entspannte Lage)
- 105': zusammengedrückte Lage von 105
- 106: Rastgehäuse von 102
- 107: Seitenkante von 13
- 108: Stufe in 11 für 103
- 109: Stufenkante von 108
- 110: Druckkraft von 102 bzw. 105
- 111: Kraftkomponente von 110, Rückstellkraft für 13'
- 112: Neigungsfläche von 103

## Patentansprüche

1. Verschluss für Türen, Hauben, Klappen od. dgl., insbesondere von Fahrzeugen, wie Kraftfahrzeugen, mit einem Schließzylinder (31),
mit einer insbesondere als Griffklappe (13) ausgebildeten Handhabe (10), die manuell aus einer Ausgangsposition (13) in eine Betätigungsposition (13') bewegbar (16) ist, wenn der Schließzylinder (31) sich in einer bestimmten Arbeitsstellung befindet, wodurch das Schloss bei wirksam gesetztem Verschluss geöffnet wird,
und mit einer Rückstellkraft (110), welche bestrebt ist die betätigte Handhabe (10) aus ihrer Betätigungsposition (13') wieder in ihrer Ausgangsposition (13) zurückzuführen,
**gekennzeichnet durch**
ein Rastelement (102), welches quer zur Bewegungsrichtung (16) der Handhabe (10) kraftbelastet (110) ist und zusammen mit einem profilierten Gegen-Rastelement (103) die Handhabe (10) in ihrer Ausgangsposition (13) verrastet,
wobei die Profilierung des Gegen-Rastelements (103) eine Neigungsfläche (112) umfasst, gegen welche das Rastelement (102) von seiner Kraftbelastung (110) gedrückt wird,
wobei ferner die Neigungsfläche (112) in Richtung auf die Ausgangsposition (13) der Handhabe (10) geneigt verläuft
und das Rastelement (102) bei der Betätigung (16) der Handhabe (10) entlang der Neigungsfläche (112) läuft,
wodurch schließlich die Kraftbelastung (110) des Rastelements (102) mit der Neigungsfläche (112) des Gegen-Rastelements (103) die in Bewegungsrichtung (16) der Handhabe (10) wirkende Rückstellkraft (111) erzeugt.

2. Verschluss nach Anspruch 1, **dadurch gekennzeichnet, dass** die Neigungsfläche (102) mit einer Stufenkante (103) endet, hinter welche das elastische Rastelement (103) schnappt und dadurch die Ausgangsposition (13) der Handhabe (10) bestimmt.

3. Verschluss nach Anspruch 1 oder 2, **dadurch gekennzeichnet, dass** das Rastelement (102) aus einer federbelasteten (105) Kugel (104) besteht, die in der Handhabe (10) bzw. im Handhaben-Gehäuse (11) integriert ist.

4. Verschluss nach einem der Ansprüche 1 bis 3, **dadurch gekennzeichnet, dass** das Handhabe (10) ein elektrischer Schalter (94) zugeordnet ist,
der bei Betätigung (16) der Handhabe (10) in der einen Arbeitsstellung des Schließzylinders (31) einen elektrischen Antrieb (95) für das zugehörige Schloss wirksam setzt.

5. Verschluss nach Anspruch 4, **dadurch gekennzeichnet, dass** die Handhabe (10) einen Zapfen aufweist, der einen Durchbruch im Handhaben-Gehäuse (11) durchsetzt, während der elektrische Schalter (94) außerhalb des Handhaben-Gehäuses (11) angeordnet ist.

6. Verschluss nach Anspruch 4 oder 5, **dadurch gekennzeichnet, dass** die Kontaktteile im elektrischen Schalter (94) geöffnet sind, wenn sich die Handhabe (10) in ihrer Ausgangsposition (13) befindet,
und dass die Kontaktteile des elektrischen Schalters (94) in der Betätigungsposition (13') der Handhabe (10) geschlossen sind.

## Claims

1. Closure for doors, bonnets, shutters or the like, in particular of vehicles, such as motor vehicles, having a closing cylinder (31),
having a handle (10), which in particular takes the form of a gripping flap (13) and is movable (16) manually from an initial position (13) into an operating position (13') when the closing cylinder (31) is situated in a specific working position, with the result that the lock in the actuated state of the closure is opened,
and having a restoring force (110), which tends to convey the operated handle (10) out of its operating position (13') back into its initial position (13),
**characterized by**
a detent element (102), which is force-loaded (110) at right angles to the direction of motion (16) of the handle (10) and together with a contoured counterpart detent element (103) locks the handle (10) in its initial position (13),
wherein the contouring of the counterpart detent element (103) comprises an inclination surface (112), against which the detent element (102) is pressed by its force load (110),
wherein further the inclination surface (112) extends so as to be inclined in the direction of the initial position (13) of the handle (10)
and the detent element (102) upon operation (16) of the handle (10) runs along the inclination surface (112),
with the result that finally the force load (110) of the detent element (102) with the inclination surface (112) of the counterpart detent element (103) generates the restoring force (111) acting in the direction of motion (16) of the handle (10).

2. Closure according to claim 1, **characterized in that** the inclination surface (102) terminates with a stepped edge (103), behind which the elastic detent element (103) snaps and thereby determines the initial position (13) of the handle (10).

3. Closure according to claim 1 or 2, **characterized in that** the detent element (102) comprises a spring-loaded (105) ball (104), which is integrated in the handle (10) and/or in the handle housing (11).

4. Closure according to one of claims 1 to 3, **characterized in that** associated with the handle (10) is an electric switch (94),
which upon operation (16) of the handle (10) in the one working position of the closing cylinder (31) actuates an electric drive (95) for the associated lock.

5. Closure according to claim 4, **characterized in that** the handle (10) comprises a pin, which penetrates a hole in the handle housing (11), while the electric switch (94) is disposed outside of the handle housing (11).

6. Closure according to claim 4 or 5, **characterized in that** the contact parts in the electric switch (94) are open, when the handle (10) is situated in its initial position (13),
and that the contact parts of the electric switch (94) are closed in the operating position (13') of the handle (10).

## Revendications

1. Fermeture pour portes, capots, volets ou analogues, en particulier de véhicules tels que véhicules automobiles, avec un cylindre de fermeture (31),
avec une poignée (10) réalisée en particulier sous la forme de volet de prise (13), poignée déplaçable (16) manuellement d'une position initiale (13) à une position d'actionnement (13'), lorsque le cylindre de fermeture (31) se trouve en une position de travail déterminée, faisant que la serrure est ouverte lorsque la fermeture est mise en action,
et avec une force de rappel (110) visant à ramener la poignée (10) actionnée, de sa position d'actionnement (13') à sa position initiale (13),
**caractérisée par** :
un élément d'encliquetage (102), qui soumet à une force (110), transversalement par rapport à la direction de déplacement (16) de la poignée (10) et, conjointement avec un élément d'encliquetage conjugué (103) profilé, encliquète la poignée (10) à sa position initiale (13),
le profilage de l'élément d'encliquetage conjugué (103) comprenant une face inclinée (112), contre laquelle l'élément d'encliquetage (102) est pressé par sa charge, par une force (110),
en outre la face inclinée (112) s'étendant sous une inclinaison, en direction de la position initiale (13) de la poignée (10),
et l'élément d'encliquetage (102), lorsque la poignée (10) est actionnée (16), défilant le long de la face inclinée (112),
faisant qu'enfin la sollicitation par une force (110) de l'élément d'encliquetage (102) avec la face inclinée (112) de l'élément d'encliquetage de l'élément conjugué (103) génère la force de rappel (111) agissant dans la direction de déplacement (16) de la poignée (10).

2. Fermeture selon la revendication 1, **caractérisée par le fait que** la face inclinée (102) s'achève par une arête d'étagement (103), derrière laquelle l'élément d'encliquetage (103) élastique s'encliquette et détermine de ce fait la position initiale (13) de la poignée (10).

3. Fermeture selon revendication 1 ou 2, **caractérisée par le fait que** l'élément d'encliquetage (102) est constitué d'une bille (104) chargée par un ressort (105), bille qui est intégrée dans la poignée (10) ou dans le boîtier de poignée (11).

4. Fermeture selon revendication 1 à 3, **caractérisée par le fait qu'**à la poignée (10) est associé un interrupteur électrique (94) qui,
lors de l'actionnement (16) de la poignée (10) dans une position de travail du cylindre de fermeture (31), met en action un entraînement (95) électrique pour la serrure afférente.

5. Fermeture selon revendication 4, **caractérisée par le fait que** la poignée (10) présente un téton traversant une ouverture ménagée dans le boîtier de poignée (11), tandis que l'interrupteur électrique (94) est disposé à l'extérieur du boîtier de poignée (11).

6. Fermeture selon la revendication 4 ou 5, **caractérisée par le fait que** le point de contact dans l'interrupteur électrique (94) est ouvert lorsque la poignée (10) se trouve à sa position initiale (13),
et **par le fait que** le point de contact de l'interrupteur électrique (94) est fermé lorsque la poignée (10) se trouve à la position d'actionnement (13').
